# EUROPÄISCHE PATENTSCHRIFT

(11) **EP 2 519 365 B1**
(45) Veröffentlichungstag und Bekanntmachung des Hinweises auf die Patenterteilung: **25.09.2013**
(21) Anmeldenummer: 10799048.3
(22) Anmeldetag: 23.12.2010
(51) Int. Cl.: B21B 37/68, B21B 39/14, B21C 47/34, B21D 43/02

(54) **VERFAHREN ZUR REGELUNG VON SEITENFÜHRUNGEN EINES METALLBANDES**
METHOD OF CONTROLLING SIDE GUIDES OF A METAL STRIP
METHODE DE RÉGULATION DES GUIDES LATÉRAUX D'UNE BANDE MÉTALLIQUE

(30) Priorität: 29.12.2009 DE 102009060823
(43) Veröffentlichungstag der Anmeldung: 07.11.2012
(73) Patentinhaber: SMS Siemag AG, 40237 Düsseldorf (DE)
(72) Erfinder: TUSCHHOFF, Matthias, 57072 Siegen (DE)
(74) Vertreter: Klüppel, Walter
(86) Internationale Anmeldenummer: PCT/EP2010/070698
(87) Internationale Veröffentlichungsnummer: WO 2011/080226

(56) Entgegenhaltungen:
- JP-A- 2 235 519
- JP-A- 2001 047 120
- US-A- 4 590 778

## Beschreibung

Die Erfindung betrifft ein Verfahren zur Regelung von Seitenführungen eines Metallbandes, insbesondere in Walzanlagen, zum Beispiel im Einlauf oder Auslauf von Walzgerüsten oder vor Treibapparaten oder auch in anderen Bandprozesslinien, gemäß dem Oberbegriff des Anspruchs 1 (siehe, z.B., JP 2001 047 120 A).

### Stand der Technik

Aus dem Stand der Technik sind bereits Verfahren zur Regelung von Seitenführungen eines Metallbandes bekannt. Solche Führungen bestehen in der Regel aus zwei seitlich zum Weg des Bandes angeordneten Linealen, die mit Hydraulikzylindern positioniert und bei Durchlauf eines Bandes an das Band angedrückt bzw. angestellt werden können. Häufig weisen die bekannten Systeme eine mechanische Kopplung beider Lineale, wie auch eine gemeinsame Regelung für deren Verstellung, auf. Zwar sind derartige Systeme relativ einfach zu konzeptionieren, jedoch sind deren Verstellmöglichkeiten und insbesondere deren Regelung sehr eingeschränkt. Nicht alle Bandverläufe können hinreichend korrigiert werden. Schäden an den Metallbändern und an den Linealen sind nicht immer hinreichend zu vermeiden.

Verfahren zur Regelung von Seitenführungen eines Metallbandes sind beispielsweise bekannt aus den Druckschriften JP 2001 047120 A, JP 2 235519 A und US 4,590,778.

Weiterhin sind Verfahren bekannt, bei denen während des Führens eines Bandes ein Lineal positionsgeregelt betrieben wird, während das andere Lineal mit einer definierten Kraft an das Band angedrückt wird. Die Bestimmung der Anpresskraft zwischen Lineal und Band wird bei dieser Methode für beide Seiten durchgeführt. Während des Führens des Bandes wird dabei das Lineal auf einer Seite positionsgeregelt auf einer festen Position gehalten. Das andere Lineal wird kraftgeregelt mit einer definierten Kraft an das Band angedrückt. Die Sollkraft des kraftgeregelten Lineals wird abhängig von den Eigenschaften des zu führenden Bandes wie Material, Breite, Dicke, Temperatur oder Geschwindigkeit fest vorgegeben. Diese Sollkraft wird derart gewählt, dass sie in jedem Falle größer als die Kontaktkraft des Bandes auf der kraftgeregelten Seite ist, da sonst die Führung auf dieser Seite von dem Band geöffnet werden könnte. Ein Nachteil dieser Methode besteht darin, dass wenn das Band auf die positionsgeregelte Seite eine Kraft ausübt, auf dieser Seite sowohl diese Reaktionskraft und zusätzlich die vorgegebene Kraft der kraftgeregelten Seite aufgenommen werden muss. Schäden am Band und auch an den Linealen sind die Folge. Zur Instandsetzung der Lineale sind somit lange Anlagenstillstände unvermeidbar. Zudem ergibt sich ein weiterer Nachteil dieses Verfahrens daraus, dass die Breite des zu führenden Bandes im Allgemeinen nicht konstant ist. Durch die Vorgabe einer festen Sollkraft unabhängig von der Breite des zu führenden Bandes können die Lineale nicht angemessen an verschiedene Bandbreitenverläufe angestellt werden, wodurch bestenfalls die Führung mangelhaft ist oder derart hohe Kräfte zwischen Band und Linealen wirken, dass erhebliche Schäden auftreten.

Die Offenlegungsschrift DE 4003717 A1 offenbart ein weiteres Verfahren zur Seitenführung eines Walzbandes. Aufgabe des offenbarten Verfahrens ist es, die Lebensdauer der Führungslineale in einem Rollgang zu erhöhen. Dazu wird eine Regelung der Führungslineale vorgeschlagen, die derart arbeitet, dass diese alternierend gegen die Bandkanten anpressbar und wieder von diesen abhebbar sind. Nachteilig an diesem Verfahren ist unter anderem, dass Sollwerte für einen Kraftregelkreis durch einen Prozessrechner gemäß einer Eingabe vorgegeben sind und dadurch die Regelung in vielen Fällen nicht hinreichend genau ablaufen kann. Durch die vorgegebenen Sollkräfte weist dieses Verfahren ebenfalls die oben genannten Nachteile auf, so dass durch dieses Verfahren die Lineale nach wie vor unbefriedigend schnell verschleißen und zudem signifikante Bandkantenschäden auftreten können.

Die technische Aufgabe, welche sich aus dem Stand der Technik ergibt, ist folglich darin zu sehen, ein verbessertes Regelungsverfahren für Seitenführungen von Metallbändern zur Verfügung zu stellen oder zumindest einen der oben genannten Nachteile zu vermeiden.

### Offenbarung der Erfindung

Die obige technische Aufgabe wird durch das erfindungsgemäße Verfahren zur Regelung einer Seitenführung eines Metallbandes, insbesondere im Einlauf oder Auslauf von Walzgerüsten oder vor Treibapparaten gelöst, wobei die Seitenführung auf beiden Seiten des Metallbandes jeweils ein seitlich zu dem Metallband angeordnetes Lineal umfasst und die Lineale unabhängig voneinander bewegt werden können und ein erstes der Lineale positionsgeregelt betrieben wird und ein zweites der Lineale kraftgeregelt betrieben wird und Kräfte des Metallbandes, die auf das erste Lineal und auf das zweite Lineal wirken, gemessen werden. Erfindungsgemäß wird darüberhinaus die Sollkraft für das zweite, kraftgeregelte Lineal abhängig von der gemessenen Kraft auf das erste, positionsgeregelte Lineal vorgegeben, wobei bei zunehmender Kraft auf das erste, positionsgeregelte Lineal die Sollkraft für das zweite, kraftgeregelte Lineal reduziert wird und/oder bei abnehmender Kraft auf das erste, positionsgeregelte Lineal die Sollkraft für das zweite, kraftgeregelte Lineal erhöht wird. Dadurch, dass beide Lineale getrennt durch einen Regelkreis betrieben werden, nämlich zum einem durch einen Positionsregelkreis und zum anderen durch einen Kraftregelkreis, wird die Einflussnahme auf die Führung erheblich verbessert. Da die für das zweite Lineal vorgegebenen Sollkräfte abhängig von den am ersten Lineal gemessenen Kräften vorgegeben werden und nicht einfach ausschließlich durch Materialparameter oder einen Benutzer definiert werden, wird die Regelung des Systems deutlich verbessert. Durch die geringeren Kontaktkräfte zwischen den Linealen und dem Band treten geringere Schäden auf. Größere Wartungsintervalle und eine bessere Bandqualität resultieren aus den Merkmalen des erfindungsgemäßen Verfahrens. Zusätzlich wird auch die Bremswirkung auf das Band reduziert, so dass sich der Energiebedarf zum Transport des Bands verringert. Vermieden wird außerdem, dass das Band die positionsgeregelte Seite zusammen mit der Wirkung der kraftgeregelten Seite aufdrückt. Insbesondere bedeutet dies auch, dass bei auftretenden Breitenänderungen die Lineale einem breiter werdenden oder schmaler werdenden Band besser angepasst werden können, wodurch die Führung solcher Bänder verbessert wird und Schäden reduziert werden.

In einer bevorzugten Ausführungsform des Verfahrens wird die Sollkraft für das zweite, kraftgeregelte Lineal bis zu einer vorgebbaren, unteren Grenze reduziert. Durch diese vorgebbare untere Grenze kann insbesondere sichergestellt werden, dass die Reibung des Führungslineals überwunden wird. Würde die Sollkraft zu niedrig gewählt werden, könnte das Band trotz Anstellung des Lineals auf der kraftgeregelten Seite nicht mehr in jedem Falle verstellt werden. Durch das Festlegen einer unteren Kraftgrenze, kann die Effektivität der Regelung somit weiter verbessert werden.

In einer weiteren bevorzugten Ausführungsform des Verfahrens wird die Sollkraft für das zweite, kraftgeregelte Lineal aus den Parametern a, b, c und d und aus der auf das erste, positionsgeregelte Lineal wirkenden Kraft, bzw. Istkraft, mit den Gleichungen F₁ = K₁ - a und S2 = b - c · F₁ bestimmt, wobei die Parameter a, b, c und d größer oder gleich Null sind und der Parameter b die erforderliche maximale Anpresskraft des zweiten, kraftgeregelten Lineals angibt und weiterhin S2 ≥ d sowie F₁ ≥ 0 gilt, wobei F₁ eine Hilfsgröße darstellt. Durch diese Wahl der Sollkraft auf das zweite Lineal in Abhängigkeit von der Istkraft auf der Seite des ersten, positionsgeregelten Lineals, kann eine besonders vorteilhafte Regelung erfolgen.

In einer weiteren bevorzugten Ausführungsform des Verfahrens gibt der Parameter a eine vorgebbare Mindestkraft auf das erste, positionsgeregelte Lineal an. Weiterhin gibt der vorgebbare Parameter c das Verhältnis der Entlastung des zweiten, kraftgeregelten Lineals bei zunehmender Kraft auf das erste, positionsgeregelte Lineal an. Der Parameter d bildet die untere Grenzkraft, welche bei Reduktion der Sollkraft für das zweite, kraftgeregelte Lineal nicht unterschritten werden soll. Durch die entsprechende Wahl dieser Parameter, die sich nach der konkreten Anwendung oder der vorliegenden Anlage richtet, kann die Regelung weiter verbessert werden.

In einer weiteren bevorzugten Ausführungsform des Verfahrens werden die am ersten, positionsgeregelten Lineal gemessenen Kräfte mit einem Tiefpassfilter gefiltert. Durch die Filterung mit einem Tiefpassfilter werden hohe Frequenzen, zum Beispiel Störungen herausgefiltert, wodurch die Regelung weiter verbessert bzw. stabilisiert werden kann. Die Regelung und insbesondere die Vorgabe des Kraftsollwertes des zweiten, kraftgeregelten Lineals wird so auch unempfindlicher gegenüber kurzfristigen Schwankungen in den gemessenen Istkräften auf der positionsgeregelten Seite.

In einer weiteren bevorzugten Ausführungsform des Verfahrens werden das erste und das zweite Lineal durch einen Antrieb angetrieben, wobei mindestens einer dieser Antriebe wahlweise hydraulisch oder pneumatisch ausgebildet wird.

In einer weiteren bevorzugten Ausführungsform des Verfahrens umfassen die hydraulischen oder pneumatischen Antriebe zwei Zylinderkammern, wobei die auf das erste oder das zweite Lineal wirkenden Kräfte aus den in den Zylinderkammern gemessenen Drücken bestimmt werden.

In einer weiteren bevorzugten Ausführungsform des Verfahrens werden das erste und das zweite Lineal durch einen Antrieb angetrieben, wobei mindestens einer dieser Antriebe wahlweise durch einen elektrischen Linearmotor gebildet wird.

In einer weiteren bevorzugten Ausführungsform des Verfahrens wird die auf das erste oder das zweite Lineal wirkende Kraft aus gemessenen elektrischen Größen des Linearmotors bestimmt. Durch eine solche Messung bzw. Bestimmung kann die Regelung vereinfacht werden.

In einer weiteren bevorzugten Ausführungsform des Verfahrens werden das erste und das zweite Lineal durch einen Antrieb angetrieben, wobei mindestens einer dieser Antriebe über einen rotatorischen Motor und ein Spindelgetriebe erfolgt und der rotatorische Motor wahlweise hydraulisch oder pneumatisch angetrieben wird.

### Kurze Beschreibung der Figuren

Im Folgenden werden kurz die Figuren der Ausführungsbeispiele beschrieben. Weitere Details sind der detaillierten Beschreibung der Ausführungsbeispiele zu entnehmen.

Es zeigen:
- Figur 1: eine Schemaskizze einer Seitenführung eines Metallbandes samt Steuer- und Regeltechnik; und
- Figur 2: ein Regelschema.

### Detaillierte Beschreibung der Ausführungsbeispiele

In Figur 1 ist ein Beispiel einer Anordnung zur Durchführung des erfindungsgemäßen Verfahrens gezeigt. Ein Metallband 1, vorzugsweise ein Stahlband 1, wird auf seinen beiden Seiten, bzw. Längsseiten, durch Seitenführungen geführt. Solche an sich bekannten Seitenführungen umfassen jeweils ein Lineal 2, 4. Das Metallband 1 ist dabei durch die Führungskanten 9, 10 des Lineals 2, 4 kontaktierbar. Die Lineale 2, 4 werden bevorzugt seitlich an das Band 1 durch Antriebe bzw. Anstellvorrichtungen 3, 5 angestellt. Optional ist es, wie in Figur 1 gezeigt, möglich, dass zwischen den Führungskanten 9, 10 und den Antrieben bzw. Anstellvorrichtungen 3, 5 der Lineale 2, 4 Kraftmessaufnehmer 6 vorgesehen sind. Möglich ist es auch, dass die Lineale 2, 4 dafür, wie gezeigt, mehrteilig ausgebildet sind. Die Anstellvorrichtungen 3, 5 können zum Beispiel, wie dargestellt, durch Hydraulik- oder Pneumatikzylinder gebildet sein. Darüberhinaus sind gemäß Figur 1 Positionsmessaufnehmer 7 vorgesehen, die den Verfahrweg des Kolbens in den Anstellvorrichtungen 3, 5 messen können. Alternativ ist es auch möglich, andere Positionsmessaufnehmer 7 vorzusehen, zum Beispiel so, dass diese direkt in Kontakt mit den Linealen 2, 4 die Position der Lineale bestimmen. Möglich und von Vorteil sind auch kontaktlose Positionsmessungen, wie etwa durch elektromagnetische Wellen. Weiterhin sind in Figur 1 Druckmessgeräte 8, bzw. Druckmessaufnehmer 8 gezeigt, die in einer Kolben-Zylinder-Einheit 3 ,5 Druckwerte messen können. Aus diesen Werten kann nach bekannter Vorgehensweise auf die Kräfte K1, K2 geschlossen werden, die auf die Lineale 2, 4 wirken. Alternativ kann auch im Falle eines Antriebs mit einem Motor 3, 5, insbesondere einem rotatorischen Motor, dessen Antriebsmoment zur Bestimmung einer Kraft auf die Lineale 2, 4 verwendet werden.

Die Figur 2 zeigt schematisch ein erfindungsgemäßes Ausführungsbeispiel eines Regelschemas zur Regelung der Seitenführungen bzw. der Lineale 2, 4. Erfindungsgemäß wird dabei ein erstes Lineal 2 positionsgeregelt betrieben. Der Regelkreis zur Regelung des Lineals 2 ist auf der linken Seite der Figur 2 dargestellt. Dessen Regelstrecke RS 1, bzw. dessen Verlauf, wird durch eine Störung Z1 gestört. Eine solche Störung Z1 ist zum Beispiel eine Kraft des Metallbandes 1 auf das Lineal 2. Aus dieser Störung resultiert eine Position des Lineals 2, zum Beispiel die Position P1. Eine solche Position P1 des Lineals 2 kann durch ein Positionsmessgerät 7 ermittelt werden, welches das Messglied MG 1 des Positionsregelkreises des ersten Lineals 2 bildet. Anschließend wird geprüft, ob der gemessene Wert der Position des ersten Lineals 2 mit einem Sollwert S1 für die Position des ersten Lineals 2 übereinstimmt. Folgend wird bevorzugt ein Regelglied RG 1 bzw. eine Regeleinrichtung RG 1 vorgesehen, die einen Betrag eines Verfahrweges des Lineals 2 in eine korrigierte Position ausgibt. Durch das Stellglied SG 1, zum Beispiel durch eine Kolben-Zylinder-Einheit 3, kann dann auf die Regelstrecke RS 1 und damit auf die Position des Lineals 2 Einfluss genommen werden. Weiterhin liegt zu einem Positionswert des Lineals 2, wie zum Beispiel dem Wert P1, auch immer eine Kraft K1 vor, die auf das Lineal 2 wirkt. Diese kann durch ein Messgerät bzw. das Messglied MG 1' gemessen werden. Dieses kann zum Beispiel durch ein Messgerät 6 oder 8 gebildet sein. Bevorzugt wird das Lineal 2 durch die Positionsregelung auf einer konstanten Position gehalten. Das bedeutet, dass in diesem Falle die Sollposition S1 konstant ist.

Das zweite Lineal, Lineal 4, wird bevorzugt kraftgeregelt betrieben, das heißt durch einen Kraftregelkreis, wie dieser in Figur 2 rechts dargestellt ist. Durch einen Druck des Bandes 1 gegen das Lineal 4 wirkt eine Störung Z2 auf das zweite Lineal 4. Durch das Wirken der Störung Z2 auf die Regelstrecke RS 2 und die Anstellkraft des Lineals 4 gegen das Metallband 1 existiert eine Kraft K2, bzw. Gesamtkraft K2 zwischen dem Metallband 1 und Lineal 4. Diese Kraft K2 kann durch ein Messglied MG 2 bestimmt werden. Als Messglied MG 2 kommen unter anderem Messgeräte des Typs 6 oder 8 in Frage. Folgend wird die gemessene Kraft K2 mit einer Sollkraft S2 verglichen und eine mögliche Differenz weiter an das Regelglied RG 2 geleitet. Durch das Regelglied RG 2 werden Verstellwege an ein Stellglied SG 2 weitergegeben, welches schließlich Einfluss auf die Regelstrecke RS 2 nimmt. Das Stellglied SG 2 ist zum Beispiel ebenso durch eine Kolben-Zylinder-Einheit 5 oder durch einem elektrischen oder rotatorischen Motor gebildet.

Die gemessenen Kraftwerte, welche durch das Messglied MG 1' auf der Seite des ersten, positionsgeregelten Lineals 2 ermittelt werden, werden bevorzugt durch einen Regler R bzw. eine Regelvorrichtung R zu Sollwerten für die Kräfte S2 des Regelkreises des zweiten, kraftgeregelten Lineals 4 verarbeitet. Mit anderen Worten bedeutet dies, dass die Sollkräfte S2 des Kraftregelkreises des zweiten Lineals 4, in Abhängigkeit von den auf der Positionsregelseite gemessenen Kräften K1 gewählt werden. Nimmt so zum Beispiel eine Kraft K1 auf das positionsgeregelte Lineal 2 zu, so kann dem entgegengewirkt werden, indem die Sollkraft S2 auf der kraftgeregelten Seite herabgesetzt wird. Nimmt umgekehrt die Kraft K1 auf der positionsgeregelten Seite ab, so wird bevorzugt der Sollwert für die Sollkraft S2 auf der kraftgeregelten Seite erhöht. Weiterhin ist es auch möglich, dass in diese Regelung weitere Prozessparameter mit einbezogen werden, wie das Material des Bandes oder weitere dessen Eigenschaften oder diverse Anlageparameter. Wird zudem eine untere Grenze für die Sollkraft S2 auf der kraftgeregelten Seite gewählt, so kann sichergestellt werden, dass die Regelung insbesondere stets die Reibung des Bandes überwinden kann. Bevorzugt ist es weiterhin möglich, dass die auf der positionsgeregelten Seite gemessenen Kräfte K1 mit einem Tiefpassfilter gefiltert werden. Die Wahl der Sollkraft S2 für das zweite Lineal 4 kann darüberhinaus bevorzugt über die Gleichungen F1 = K1 - a und S2 = b - c · F1 bestimmt werden, wobei die Parameter a, b, c und d größer oder gleich Null sind und der Parameter b die technologisch erforderliche, maximale Anpresskraft des zweiten, kraftgeregelten Lineals 4 angibt und wobei S2 ≥ d sowie F1 ≥ 0 gilt, wobei F1 eine Hilfsgröße darstellt. Diese Berechnung stellt ein vorteilhaftes Beispiel für den Zusammenhang zwischen gemessenen Kräften K1 auf der positionsgeregelten Seite und den Sollkräften S2 für die kraftgeregelte Seite der Regelung dar. Insbesondere können darüberhinaus die Parameter a, c, d so gewählt werden, dass der Parameter a eine vorgebbare Mindestkraft am ersten, positionsgeregelten Lineal 2 angibt und der vorgebbare Parameter c das Verhältnis der Entlastung des zweiten, kraftgeregelten Lineals 4 bei zunehmender Kraft K1 auf das erste, positionsgeregelte Lineal 2 angibt und der Parameter d die untere Grenzkraft darstellt, welche bei Reduzieren der Sollkraft S2 für das zweite, kraftgeregelte Lineal 4 nicht unterschritten werden soll. Hier sei allerdings betont, dass die Wahl dieser Parameter von der konkreten technischen Problemstellung abhängt und daher hier nicht weiter konkretisierbar ist. Weiterhin wird festgestellt, dass die vorhergehende Beschreibung der Regelung über die genannten Gleichungen nur ein Beispiel für die Realisierung der erfindungsgemäßen Regelung darstellt und nicht einschränkend verstanden werden darf.

### Bezugszeichenliste

- 1: Metallband
- 2: erstes Lineal
- 3: Anstellvorrichtung
- 4: zweites Lineal
- 5: Anstellvorrichtung
- 6: Kraftmessaufnehmer
- 7: Positionsmessaufnehmer
- 8: Druckmessaufnehmer
- 9: erste Führungskante
- 10: zweite Führungskante
- K1: Am ersten Lineal vorliegende Kraft
- K2: Am zweiten Lineal vorliegende Kraft
- MG 1: Positionsmessgerät des ersten Lineals
- MG 1': Kraftmessgerät des ersten Lineals
- MG 2: Kraftmessgerät des zweiten Lineals
- P1: Position des ersten Lineals
- R: Regler für die Ausgabe des Sollwertes der Kraft S2
- RG 1: Regelglied des ersten Lineals
- RG 2: Regelglied des zweiten Lineals
- RS 1: Regelstrecke des ersten Lineals
- RS 2: Regelstrecke des zweiten Lineals
- S1: Sollwert für die Position des ersten Lineals
- S2: Sollkraft des zweiten Lineals
- SG 1: Stellglied des ersten Lineals
- SG 2: Stellglied des zweiten Lineals
- Z1: Störung des Positionsregelkreises des ersten Lineals
- Z2: Störung des Kraftregelkreises des zweiten Lineals

## Patentansprüche

1. Verfahren zur Regelung einer Seitenführung eines Metallbandes (1), insbesondere im Einlauf oder Auslauf von Walzgerüsten oder vor Treibapparaten, wobei die Seitenführung auf beiden Seiten des Metallbandes (1) jeweils ein seitlich zu dem Metallband (1) angeordnetes Lineal (2, 4) umfasst, wobei die Lineale (2, 4) unabhängig voneinander bewegt werden können und ein erstes der Lineale (2) positionsgeregelt betrieben wird und ein zweites der Lineale (4) kraftgeregelt betrieben wird und wobei Kräfte des Metallbandes (1), die auf das erste Lineal (2) und auf das zweite Lineal (4) wirken, gemessen werden,
**dadurch gekennzeichnet,**
**dass** die Sollkraft (S2) für das zweite, kraftgeregelte Lineal (4) abhängig von der gemessenen Kraft (K1) auf das erste, positionsgeregelte Lineal (2) vorgegeben wird, wobei bei zunehmender Kraft (K1) auf das erste, positionsgeregelte Lineal (2) die Sollkraft (S2) für das zweite, kraftgeregelte Lineal (4) reduziert wird und wahlweise bei abnehmender Kraft (K1) auf das erste, positionsgeregelte Lineal (2) die Sollkraft (S2) für das zweite, kraftgeregelte Lineal (4) erhöht wird.

2. Das Verfahren nach Anspruch 1, wobei bei zunehmender Kraft (K1) auf das erste, positionsgeregelte Lineal (2) die Sollkraft (S2) für das zweite, kraftgeregelte Lineal (4) bis zu einer vorgebbaren, unteren Grenze reduziert wird.

3. Das Verfahren nach Anspruch 2, wobei die Sollkraft (S2) für das zweite, kraftgeregelte Lineal (4), aus den Parametern a, b, c und d und der gemessenen Kraft (K1) auf das erste, positionsgeregelte Lineal (2) mit den Gleichungen: ${F}_{1} = K ⁢ 1 - a ;$
und $S ⁢ 2 = b - c ⋅ {F}_{1}$
bestimmt wird, wobei die Parameter a, b, c und d größer oder gleich Null sind und der Parameter b die erforderliche maximale Anpresskraft des zweiten, kraftgeregelten Lineals (4) angibt und weiterhin S2 ≥ d sowie F₁ ≥ 0 gilt und F₁ eine Hilfsgröße darstellt.

4. Das Verfahren nach Anspruch 3, wobei der Parameter a eine vorgebbare Mindestkraft am ersten, positionsgeregelten Lineal (2) angibt und der vorgebbare Parameter c das Verhältnis der Entlastung des zweiten, kraftgeregelten Lineals (4) bei zunehmender gemessener Kraft (K1) auf das erste, positionsgeregelte Lineal (2) angibt und der Parameter d die untere Grenzkraft darstellt, welche bei Reduzieren der Sollkraft (S2) für das zweite, kraftgeregelte Lineal (4) nicht unterschritten werden soll.

5. Das Verfahren nach einem der vorhergehenden Ansprüche, wobei die am ersten, positionsgeregelten Lineal (2) gemessenen Kräfte (K1) mit einem Tiefpassfilter gefiltert werden.

6. Das Verfahren nach einem der vorhergehenden Ansprüche, wobei das erste und das zweite Lineal (2, 4) durch einen Antrieb (3, 5) angetrieben werden und mindestens einer dieser Antriebe wahlweise hydraulisch oder pneumatisch ausgebildet wird.

7. Das Verfahren nach Anspruch 6, wobei die hydraulischen oder pneumatischen Antriebe (3, 5) eine Zylinderkammer umfassen und die auf das erste oder das zweite Lineal (2, 4) wirkenden Kräfte (K1, K2), aus den in der Zylinderkammer gemessenen Drücken bestimmt werden.

8. Das Verfahren nach einem der Ansprüche 1 bis 5, wobei das erste und das zweite Lineal (2, 4) durch einen Antrieb (3, 5) angetrieben werden und mindestens einer dieser Antriebe wahlweise durch einen elektrischen Linearmotor gebildet wird.

9. Das Verfahren nach Anspruch 8, wobei die Kraft (K1, K2), die auf das erste oder das zweite Lineal (2, 4) wirkt, aus gemessenen elektrischen Größen des Linearmotors bestimmt wird.

10. Das Verfahren nach einem der Ansprüche 1 bis 5, wobei das erste und das zweite Lineal (2, 4) durch einen Antrieb (3, 5) angetrieben werden und wobei mindestens einer dieser Antriebe über einen rotatorischen Motor und ein Spindelgetriebe erfolgt, wobei der rotatorische Motor wahlweise hydraulisch oder pneumatisch angetrieben wird.

## Claims

1. Method of regulating a lateral guide of a metal strip (1), particularly in the entry to or exit from roll stands or in front of drive apparatus, wherein the lateral guide comprises a respective guide bar (2, 4) arranged laterally with respect to the metal strip (1) on each side of the metal strip (1), wherein the guide bars (2, 4) can be moved independently of one another and a first one of the guide bars (2) is operated with positional regulation and a second one of the guide bars (4) with force regulation and wherein forces of the metal strip (1) acting on the first guide bar (2) and the second guide bar (4) are measured, **characterised in that** the target force (S2) for the second, force-regulated guide bar (4) is predetermined in dependence on the measured force (K1) on the first, positionally regulated guide bar (2), wherein with increasing force (K1) on the first, positionally regulated guide bar (2) the target force (S2) for the second, force-regulated guide bar (4) is reduced and selectably with decreasing force (K1) on the first, positionally regulated guide bar (2) the target force (S2) for the second, force-regulated guide bar (4) is increased.

2. The method according to claim 1, wherein with increasing force (K1) on the first, positionally-regulated guide bar (2) the target force (S2) for the second, force-regulated guide bar (4) is reduced to a predeterminable lower limit.

3. The method according to claim 2, wherein the target force (S2) for the second, force-regulated guide bar (4) is determined from the parameters a, b, c and d and the measured force (K1) on the first, positionally regulated guide bar (2) by the equations: ${F}_{1} = K ⁢ 1 - a$
and $S ⁢ 2 = b - c ⋅ {F}_{1} ,$
wherein the parameters a, b, c and d are greater than or equal to zero and the parameter b indicates the required maximum pressing force of the second, force-regulated guide bar (4) and in addition S2 ≥ d as well as F₁ ≥ 0 and F₁ represents an auxiliary magnitude.

4. The method according to claim 3, wherein the parameter a indicates a predeterminable minimum force at the first, positionally regulated guide bar (2) and the predeterminable parameter c indicates the ratio of the load relief of the second, force-regulated guide bar (4) with increasing measured force (K1) on the first, positionally regulated guide bar (2) and the parameter d represents the lower limit force which is not to be fallen below when the target force (S2) for the second, force-regulated guide bar (4) is reduced.

5. The method according to any one of the preceding claims, wherein forces (K1) measured at the first, positionally regulated guide bar (2) are filtered by a low-pass filter.

6. The method according to any one of the preceding claims, wherein the first and second guide bars (2, 4) are each driven by a respective drive (3, 5) and at least one of these drives is selectably of hydraulic or pneumatic construction.

7. The method according to claim 6, wherein the hydraulic or pneumatic drives (3, 5) comprise a cylinder chamber and the forces (K1, K2) acting on the first or second guide bar (2, 4) are determined from the pressures measured in the cylinder chamber.

8. The method according to any one of claims 1 to 5, wherein the first and second guide bars (2, 4) are each driven by a respective drive (3, 5) and at least one of these drives is selectably formed by an electric linear motor.

9. The method according to claim 8, wherein the force (K1, K2) acting on the first or second guide bar (2, 4) is determined from measured electrical variables of the linear motor.

10. The method according to any one of claims 1 to 5, wherein the first and second guide bars (2, 4) are each driven by a respective drive (3, 5) and wherein at least one of these drives is effected by way of a rotary motor and a spindle drive, wherein the rotary motor is selectably hydraulically or pneumatically driven.

## Revendications

1. Procédé pour le réglage d'un guidage latéral d'un feuillard (1), en particulier à l'entrée ou à la sortie de cages de laminoirs ou en amont d'appareils d'entraînement, le guidage latéral comprenant, des deux côtés du feuillard (1), respectivement une règle (2, 4) disposée latéralement par rapport au feuillard (1), les règles (2, 4) pouvant se déplacer indépendamment l'une de l'autre et la première règle (2) étant entraînée sur base d'un réglage de la position et la deuxième règle (4) étant entraîné sur base d'un réglage de la force, et dans lequel on mesure les forces du feuillard (1) qui s'exercent sur la première règle (2) et sur la deuxième règle (4), **caractérisé en ce que** la force de consigne (S2) pour la deuxième règle (4) réglée sur base de la force est prédéfinie en fonction de la force mesurée (K1) qui s'exerce sur la première règle (2) réglée sur base de la position, la force de consigne (S2) pour la deuxième règle (4) réglée sur base de la force étant soumise à une réduction lors d'une augmentation de la force (K1) qui s'exerce sur la première règle (2) réglée sur base de la position, et au choix la force de consigne (S2) pour la deuxième règle (4) réglée sur base de la force étant soumise à une élévation lors d'une réduction de la force (K1) qui s'exerce sur la première règle (2) réglée sur base de la position,

2. Procédé selon la revendication 1, dans lequel la force de consigne (S2) pour la deuxième règle (4) réglée sur base de la force est soumise à une réduction jusqu'à une limite inférieure prédéfinissable lors d'une augmentation de la force (K1) qui s'exerce sur la première règle (2) réglée sur base de la position.

3. Procédé selon la revendication 2, dans lequel on détermine la force de consigne (S2) pour la deuxième règle (4) réglée sur base de la force à partir des paramètres a, b, c et d et de la force mesurée (K1) qui s'exerce sur la première règle (2) réglée sur base de la position, en respectant les équations : ${F}_{1} = K ⁢ 1 - a ;$
et $S ⁢ 2 = b - c * {F}_{1}$
les paramètres a, b, c et d étant supérieurs ou égaux à zéro, et le paramètre b indiquant la force de compression maximale requise de la deuxième règle (4) réglée sur base de la force et, en outre, S2 ≥ d et F₁ ≥ 0, et F₁ représentant une valeur auxiliaire.

4. Procédé selon la revendication 3, dans lequel le paramètre a indique une force minimale prédéfinissable qui s'exerce sur la première règle (2) réglée sur base de la position et le paramètre prédéfinissable c indiquant le rapport de la décharge de la deuxième règle (4) réglée sur base de la force lors d'une augmentation de la force mesurée (K1) qui s'exerce sur la première règle (2) réglée sur base de la position, et le paramètre d représentant la force limite inférieure qui ne peut pas être dépassée vers le bas lors d'une réduction de la force de consigne (S2) pour la deuxième règle (4) réglée sur base de la force.

5. Procédé selon l'une quelconque des revendications précédentes, dans lequel les forces mesurées (K1) qui s'exerce sur la première règle (2) réglée sur base de la position sont filtrées avec un filtre passe-bas.

6. Procédé selon l'une quelconque des revendications précédentes, dans lequel la première et la deuxième règle (2, 4) sont entraînées par une commande (3, 5) et au moins une de ces commandes est réalisée au choix par voie hydraulique ou par voie pneumatique.

7. Procédé selon la revendication 6, dans lequel les commandes hydrauliques ou pneumatiques (3, 5) comprennent une chambre de cylindre et les forces (K1, K2) qui s'exerce sur la première ou la deuxième règle (2, 4) sont déterminées à partir des pressions mesurées dans la chambre de cylindre.

8. Procédé selon l'une quelconque des revendications 1 à 5, dans lequel la première et la deuxième règle (2, 4) sont entraînées par une commande (3, 5) et au moins une de ces commandes est formée au choix par un moteur électrique linéaire.

9. Procédé selon la revendication 8, dans lequel la force (K1, K2) qui s'exerce sur la première ou sur la deuxième règle (2, 4) est déterminée à partir de valeurs électriques mesurées du moteur linéaire.

10. Procédé selon l'une quelconque des revendications 1 à 5, dans lequel la première et la deuxième règle (2, 4) sont entraînées par une commande (3, 5) et dans lequel au moins une de ces commandes a lieu via un moteur rotatif et une transmission à broche, le moteur rotatif étant entraîné au choix par voie hydraulique ou par voie pneumatique.
